# EUROPÄISCHE PATENTSCHRIFT

(11) **EP 3 084 935 B1**
(45) Veröffentlichungstag und Bekanntmachung des Hinweises auf die Patenterteilung: **09.10.2019**
(21) Anmeldenummer: 14805588.2
(22) Anmeldetag: 28.11.2014
(51) Int. Cl.: H02K 15/00, H01R 39/32, H01R 43/16, H02K 13/04

(54) **VERFAHREN ZUM HERSTELLEN EINER ELEKTRISCH LEITFÄHIGEN UND MECHANISCH FESTEN VERBINDUNG ZWISCHEN LEITERN EINER ROTORWICKLUNG UND EINER LAMELLE EINES KOMMUTATORS**
METHOD FOR MANUFACTURING AN ELECTRICALLY CONDUCTIVE AND MECHANICALLY SECURE CONNECTION BETWEEN CONDUCTORS OF A ROTOR WINDING AND A SEGMENT OF A COMMUTATOR
PROCÉDÉ POUR RÉALISER UNE LIAISON ÉLECTROCONDUCTRICE ET MÉCANIQUEMENT STABLE ENTRE DES CONDUCTEURS D'UN ENROULEMENT ROTORIQUE ET UNE LAMELLE D'UN COMMUTATEUR

(30) Priorität: 17.12.2013 DE 102013226176
(43) Veröffentlichungstag der Anmeldung: 26.10.2016
(73) Patentinhaber: SEG Automotive Germany GmbH, 70499 Stuttgart (DE)
(72) Erfinder: SAUER, Wolfgang, 31199 Diekholzen (DE); WINKLER, Jens, 30900 Wedemark (DE); KUDLEK, Alexander, 31199 Diekholzen (DE)
(74) Vertreter: Steinbauer, Florian
(86) Internationale Anmeldenummer: PCT/EP2014/076015
(87) Internationale Veröffentlichungsnummer: WO 2015/090909

(56) Entgegenhaltungen:
- EP-A1- 0 632 934
- EP-A1- 1 479 132
- CH-A5- 681 836
- DE-A1- 4 002 106
- DE-A1-102007 034 322
- DE-T5-112011 102 799
- JP-A- S60 162 452

## Beschreibung

### Stand der Technik

Aus der DE 4002106 ist ein Verfahren zum Herstellen einer elektrisch leitfähigen und mechanisch festen Verbindung zwischen Leitern einer Rotorwicklung und einer Lamelle eines Kommutators bekannt. Bei dem dort offenbarten Verfahren können im Zusammenhang mit dem Vornehmen der stoffschlüssigen Verbindung der beiden Leiter auf einer Kommutatorlamelle Verschiebungen eintreten. So kann beim Schweißen - d. h. beim Beaufschlagen mit radialen Schweißkräften auf den Kommutator und dessen Lamelle - und eventuellen in Umfangsrichtung wirkenden Kraftkomponenten eine Verschiebung des die Unterlage bildenden Drahtes gegenüber der Kommutatorlamelle eintreten. Gleiches kann bezüglich der Oberlage - dem auf der Unterlage liegenden Draht - in Bezug auf die Unterlage passieren. Verfahren zur stoffschlüssigen Verbindung zwischen einem Kommutator und Leitern mit Hilfe von Prägewerkzeugen werden z.B. in den Druckschriften EP0632934 und DE4002106 beschrieben.

Mit den hier vorgeschlagenen Maßnahmen wird angestrebt, derartige Veränderungen beim Fertigungsprozess zu vermeiden.

### Offenbarung der Erfindung

Gemäß den Merkmalen des unabhängigen Anspruchs 1 ist vorgesehen, dass der Leiter, der mit der Lamelle stoffschlüssig verbunden werden soll, also die Unterlage, zuerst an einen Prägekern gepresst wird, wobei der Leiter dabei umgeformt wird. Dabei wird ein Bereich der Oberfläche zumindest an einen Abschnitt einer Kontur des Prägekerns angepasst. Der Prägekern wird dann entfernt und durch den Kommutator ersetzt. Der Leiter mit der angepassten Oberfläche wird auf eine Lamelle aufgesetzt und mit ihr stoffschlüssig verbunden bzw. befestigt. Dies hat den Vorteil, dass dadurch die Oberfläche des Leiters, hier der Unterlage, der Oberfläche des Kommutators angepasst werden kann. Funktional bedeutet dies, dass dadurch eine Art Formschluss zwischen der Unterlage und dem Kommutator ermöglicht werden kann. So ist es möglich, die Kontur des Prägekerns zylindrisch auszuführen. Wenn der Kommutator ebenfalls eine zylindrische Oberfläche hat bzw. eine jede einzelne Lamelle an dem vorgesehenen Platz für die stoffschlüssige Verbindung eine abschnittweise zylindrische Oberfläche aufweist, ergibt sich durch die entsprechende Paarung auf der Lamelle des Kommutators eine gewissen Formentsprechung. Dies führt dazu, dass Querkräfte (in Umfangsrichtung) nicht oder nur deutlich vermindert dazu führen, dass die Unterlage gegenüber der Lamelle verschoben wird. Im einfachsten Fall entspricht somit die Kontur des Prägekerns der Kontur des Kommutators, wodurch nach dem Anpassen die Kontur der Unterlage, die der Lamelle zugewandt ist, der Kontur der Lamelle und damit dem Kommutator entspricht.

Weitere Vorteile der Erfindung ergeben sich aus den Unteransprüchen. So ist beispielsweise vorgesehen, dass das Pressen an den Prägekern mittels eines Prägestempels erfolgt. Der Prägestempel drückt dabei den anderen Leiter, d. h. die Oberlage, auf den Leiter, der die Unterlage darstellt, wodurch der Leiter bzw. die Unterlage an die Kontur des Prägekerns angepasst wird. Gemäß einem weiteren Unteranspruch ist vorgesehen, dass in den an den Prägekern gedrückten Leiter eine weitere Kontur eingeprägt wird, die auf der Seite positioniert ist, die der Lamelle abgewandt ist. Dies hat den Vorteil, dass dadurch eine Anpassung an die der Unterlage zugewandte Seite der Oberlage möglich ist. Es wird dadurch erreicht, dass Umfangskräfte auf die Unterlage oder Oberlage nicht ohne Weiteres oder eine bestimmte Größe erreicht zu haben zu einem Verschieben der beiden Leiterenden auf der Lamelle führen. Gemäß einer weiteren Ausbildung der Erfindung ist vorgesehen, dass zum Prägen der weiteren Kontur ein Zwischenprägekern verwendet wird, der aus härterem Material als die Leiter besteht, sodass der Zwischenprägekern die weitere Kontur in den Leiter, d. h. die Unterlage, eindrückt. Es ist hierbei vorgesehen, dass der Zwischenprägekern auf der der Lamelle bzw. dem Prägekern zugewandten Seite konvex und auf der der Lamelle bzw. dem Prägekern abgewandten Seite konkav ausgebildet ist. Zum weiteren Stabilisieren beim Verfahren ist vorgesehen, dass die Leiter übereinander angeordnet sind und in einer Führungsvorrichtung in Richtung zum Prägekern geführt werden.

Nach einer weiteren Ausgestaltung der Erfindung ist vorgesehen, dass die übereinander angeordneten Leiter in einer Ausgangsposition auf einer Position angeordnet sind, die einer Nutposition der Rotorwicklung entspricht. Desweiteren ist vorgesehen, dass durch das Pressen an den Prägekern ein elektrischer Übergangswiderstand zwischen dem Leiter auf der Lamelle (Unterlage) und der Lamelle erhöht wird.

### Beschreibung der Ausführungsbeispiele

Die Erfindung ist in mehreren Figuren dargestellt. Es zeigen:
Figur 1 einen Längsschnitt durch eine elektrische Maschine mit einem Kommutator,
Figur 3a bis 3c zeigt einen Verfahrensablauf zum Umformen eines Leiters,
Figur 4 die Anordnung der Leiterelemente am Außenumfang eines Kommutators,
Figur 6 eine erste Darstellung eines zweiten Ausführungsbeispiels des erfindungsgemäßen Verfahrens,
Figur 7 einen zweiten Schritt des zweiten Ausführungsbeispiels,
Figur 8 mit den Figuren 9 und 10 ein drittes Ausführungsbeispiel.

Die Figur 1 zeigt einen schematischen Längsschnitt durch einen Starter, der hier als spezielles Ausführungsbeispiel einer erfindungsgemäßen elektrischen Maschine 1 gezeigt ist. Die in Figur 1 dargestellte elektrische Maschine 1 (Starter) für eine Brennkraftmaschine weist als Antriebselement beispielhaft ein Starterritzel 2 auf, das zum Starten der Brennkraftmaschine 4 in Eingriff mit einem Zahnkranz 3 der Brennkraftmaschine gebracht wird. Das Starterritzel ist auf einer Antriebswelle 5, wie mit dem Doppelpfeil gekennzeichnet, axial verschieblich gelagert. Das Starterritzel 2 ist dabei drehfest mit der Antriebswelle 5 gekoppelt. Das Starterritzel 2 wird zwischen einer zurückgezogenen Außer-Funktions-Position und einer vorgerückten Eingriffsposition mit dem Zahnkranz 3 der Brennkraftmaschine 4 über ein Einrückrelais 6 verstellt. Das Einrückrelais 6 ist ein elektromagnetischer Antrieb und umfasst zumindest eine bestrombare Relaiswicklung 7 sowie einen Hubanker 8, der bei Bestromung der Relaiswicklung 7 in diese axial hineingezogen wird. Der Hubanker 8 ist über einen Einrückhebel 9 kinematisch mit dem Starterritzel 2 gekoppelt, sodass die axiale Verstellbewegung des Hubankers 8 zwischen einer Ruheposition und einer Verstell- bzw. Arbeitsposition in eine korrespondierende axiale Stellbewegung des Starterritzels 2 zwischen der Außer-Funktions-Position und der Eingriffsposition eingesetzt wird. Ein Steuergerät steuert die Relaiswicklung 7 an.

Die drehende Antriebsbewegung auf die Antriebswelle 5 bzw. das Starterritzel 2 wird mit Hilfe eines elektrischen Motors 11 erzeugt, der über eine Getriebe, welches als Planetengetriebe 12 ausgeführt ist, mit der Welle 5 gekoppelt ist. Bei einer Betätigung des elektrischen Motors 11 wird die Antriebswelle 5 und damit auch das Starterritzel 2 in Drehung versetzt.

Der elektrische Motor 11 wird mittels eines Kommutators 13 sowie darauf gleitenden Bürsten 14 und 15 bestromt. Dazu wird eine Rotorwicklung 63 des Rotors 60 über den Kommutator 13 von elektrischem Strom durchflossen.

Figur 2 zeigt in einer ausschnittweisen Seitenansicht den Kommutator 13 mit einer Kommutatorlamelle 20. Diese Kommutatorlamelle ist an ihrem Außenumfang im Wesentlichen zylindrisch. An einem axialen Ende in der Figur 2 links ist dargestellt, wie zwei Leiter 23 und 26 positioniert sind. Auf der Kommutatorlamelle 20 liegt zunächst das Ende des Leiters 23 auf. Auf diesem Ende des Leiters 23 liegt das Ende des Leiters 26 auf. Der Leiter 23 wird, da er direkt auf der Kommutatorlamelle 20 angeordnet ist, üblicherweise als sogenannte "Unterlage" bezeichnet, während der Leiter 26, da er über der Unterlage angeordnet ist, dagegen als sogenannte "Oberlage" bezeichnet wird. Der Leiter 23 ist über eine stoffschlüssige Verbindung 28 mit der Kommutatorlamelle 20 und der Leiter 26 über eine stoffschlüssige Verbindung 29 mit dem Leiter 23 verbunden.

In Figur 3a ist ein erster Schritt dargestellt. Hier ist dargestellt, wie der Leiter 23 auf einem Prägekern 32 positioniert wird. Der Prägekern 32 hat hier eine zylindrische Außenkontur, die beispielsweise vom Außendurchmesser her dem Außendurchmesser des Kommutators 13 entspricht, auf dem dieser Leiter 23 später positioniert werden soll. Oberhalb des Leiters 23 ist in einer strichlinierten Darstellung angedeutet, dass der Leiter 23 von einer anderen Radiusposition als mit der durchgezogenen Linie dargestellt aus einer Nut eines Ankers heraustritt.

In Figur 3b ist dargestellt, wie ein Prägestempel an den Leiter 23 herangeführt wird (Pfeilrichtung). Der Leiter 23 wird durch eine Führungsvorrichtung 38, und hier im Beispiel durch deren beide Führungsbacken 40 und 41, die in Umfangsrichtung beidseitig des Leiters 23 angeordnet sind, an Ort und Stelle geführt bzw. gehalten. Der Prägestempel 35 wird mit einer bestimmten Geschwindigkeit v an den Leiter 23 in radialer Richtung, die durch eine punktierte Linie dargestellt ist, auf den Leiter 23 zugeführt. Die radiale Richtung entspricht einer Radialen der hier kreisförmigen Außenkontur des Prägekerns 32.

Wie Figur 3c ohne weiteres entnommen werden kann, wird der Prägestempel 35 in den Leiter 23 eingedrückt. Dadurch nimmt der Leiter 23 auf seiner zum Prägekern 32 gerichteten Seite die Außenkontur des Prägekerns an. Auf der gegenüberliegenden und damit dem Prägekern 32 abgewandten Seite des Leiters 23 nimmt der Leiter 23 die Kontur des Prägestempels 35 an. Die später auf diesen Leiter 23 aufzulegende Oberlage bzw. der Leiter 26 eines anderen Leiterelements wird in diesem Ausführungsbeispiel nicht bearbeitet. Dies bedeutet, dass der Außenumfang des Leiters 26 nicht umgeformt wird. Allerdings kann es sein, dass der Leiter 26 und auch der Leiter 23 an der jeweiligen Verbindungsstelle 28 bzw. 29 vor dem Verbinden abisoliert wird. In den Figuren 3a bis 3c ist nicht dargestellt, dass alle Unterlagen und alle Oberlagen bzw. alle Leiter 23 und alle Leiter 26 rund um den Prägekern 32 angeordnet sind. Ein Rotor, wie er hier beispielsweise dargestellt ist, hat beispielsweise einundzwanzig Lamellen und dementsprechend sind einundzwanzig Leiter 23 und einundzwanzig Leiter 26 am Außenumfang angeordnet. Das Prägen des Leiters 23, wie es beispielsweise in Figur 3b und 3c vorgesehen ist, findet beispielsweise nach einem üblichen und dem Fachmann bekannten seitlichen gegeneinander Verschieben der Oberlage bzw. des Leiters 26 statt. Alternativ kann auch vorgesehen sein, dass ein jedes Leiterelement, das bekanntermaßen in etwa U-förmige Gestalt aufweist und an dem einen Ende als Unterlage ausgeführt ist und am anderen Ende als Oberlage, separat für sich, wie in Figur 3a bis 3c dargestellt, umgeformt wird. Wird nun dieser Leiter 23 aus der Prägevorrichtung entfernt bzw. der Prägekern aus der Gesamtheit der Leiter 23 bzw. 26 herausgezogen und stattdessen ein Kommutator 20 eingefügt, so ergibt sich in vereinfachter Darstellung die Darstellung gemäß Figur 4.

Figur 4 zeigt eine Stirnansicht auf den Kommutator 13 und die auf den einzelnen Kommutatorlamellen 20 angeordneten Enden der Leiter 23 und 26, d. h. von Unterlage und Oberlage. Derartige Leiter 23 und 26 werden üblicherweise bei derartigen Maschinen (Starter) in etwa U-förmig gebogen (Spulenelemente) und den elektromagnetischen Eigenschaften bzw. Erfordernissen angepasst gebogen. Dies führt dazu, dass bei einem Kommutator 13 mit einundzwanzig Kommutatorlamellen 20 insgesamt einundzwanzig Spulenelemente am Außenumfang des Kommutators 13 angeordnet sind. Diese Spulenelemente umfassen einstückig zwei Spulenseiten, die in je einer anderen Nut des Eisenpakets des Rotors angeordnet sind. Diese beiden Spulenseiten sind an einem Ende, d. h. an dem Ende des Rotoreisens, das vom Kommutator 13 abgewandt ist, üblicherweise einstückig miteinander verbunden (Wickelkopf). Auf der Kommutatorseite, Figur 4, treten die beiden Spulenseiten in Gestalt von geschränkten Elementen und schließlich in Axialrichtung ausgerichteten Enden, die hier in Figur 4 dargestellt sind, heraus. Dementsprechend sind in Figur 4 je zwei Enden eines einstückigen Leiterelements erkennbar. So sind beispielsweise die Leiter 23A und 26A ein einstückiger Leiter, der mit den entsprechenden Enden als Unterlage und Oberlage auf dem Kommutator bzw. den Kommutatorlamellen 20 angeordnet ist. Nachdem also die Enden der Leiter 23 und 26 wie in Figur 4 gezeigt angeordnet sind, werden die beiden Enden der Leiter 23 und 26, Figur 5, durch eine elektrische Schweißvorrichtung 45 verschweißt. Hierzu wird einerseits die Kommutatorlamelle 20 mit einer Schweißstromquelle 47 verbunden. Andererseits wird eine Oberlage, d. h. hier ein Leiter 26, durch eine Schweißelektrode 49 kontaktiert. Zwischen der Kommutatorlamelle 20 und der Schweißelektrode 49 werden die beiden Leiter 23 und 26 eingespannt, der Schweißvorgang durch Einschalten der Schweißstromquelle 47 eingeleitet und letztlich durch den Schweißstrom in der Übergangsfläche zwischen dem Leiter 26 und dem Leiter 23 sowie in der Übergangsfläche zwischen dem Leiter 23 und der Kommutatorlamelle 20 so miteinander verschweißt, wie es in Figur 2 durch die stoffschlüssigen Verbindungen 28 und 29 angegeben ist. Nach dem Herstellen der stoffschlüssigen Verbindungen 28 und 29 wird die Schweißvorrichtung 45 entfernt und der Rotor kann in einem weiteren Schritt weiterverarbeitet werden.

Wie in den Figuren 1 bis 5 dargestellt, ist hier ein Verfahren zum Herstellen einer elektrisch leitfähigen und mechanisch festen Verbindung 28 bzw. 29 zwischen Leitern 23 und 26 einer Rotorwicklung und einer Kommutatorlamelle 20 eines Kommutators 13 dargestellt. Die Leiter 23 und 26 werden dabei derart angeordnet, dass einer der Leiter 23 zwischen dem anderen Leiter 26 und der Kommutatorlamelle 20 angeordnet ist. Danach wird der eine Leiter 23 mit einem Bereich seiner Oberfläche mit der Kommutatorlamelle 20 stoffschlüssig befestigt. Hierzu wird der Leiter 23, der mit der Kommutatorlamelle stoffschlüssig verbunden werden soll, zunächst an einen Prägekern 32 gepresst. Der Leiter 23 wird dabei umgeformt und dadurch der erwähnte Bereich der Oberfläche zumindest an einen Abschnitt einer Außenkontur 43 des Prägekerns 32 angepasst. Danach wird der Prägekern 32 entfernt und durch den Kommutator 13 ersetzt. Der Leiter 23 mit der angepassten Oberfläche wird auf eine Kommutatorlamelle 20 aufgesetzt und mit ihr stoffschlüssig befestigt. Das Pressen an den Prägekern 32 erfolgt mittels eines Prägestempels 35, wobei der Prägestempel 35 den Leiter 23 auf der dem Prägekern 32 abgewandten Seite drückt und dort eine Kontur einprägt.

Danach wird in die eingeprägte Kontur auf der dem Kommutator 20 abgewandten Seite des Leiters 23 der Leiter 26 eingesetzt und danach der Leiter 26 mit dem Leiter 23 und der Leiter 23 mit der Kommutatorlamelle 20 stoffschlüssig verbunden.

In Figur 6 ist ein alternatives Ausführungsbeispiel dargestellt. So wird am Außenumfang des Prägekerns 32 ein Leiter 23 direkt auf dem Außenumfang, d. h. der Außenkontur 43 des Prägekerns 32 positioniert. In radialer Richtung (vgl. Figur 3b) wird auf dem Leiter 23 der Leiter 26 positioniert, sodass in einer radialen Linie zwischen dem Leiter 26 und dem Prägekern 32 der Leiter 23 angeordnet ist. In einem weiteren Schritt wird der Prägestempel 35 auf den Leiter 26 zubewegt (v, F). Dieser Prägestempel 35 ergreift mit einer Konkavität den Leiter 26 und drückt diesen auf den Leiter 23, Figur 7. Dabei ist vorgesehen, dass auf der dem Prägestempel 35 abgewandten Seite des Leiters 23 ebenfalls eine Konkavität 57 entsteht. Bei diesem Vorgang können die beiden Leiter 23 und 26 analog wie beim vorgenannten Ausführungsbeispiel ebenfalls durch eine Führungsvorrichtung 38 so geführt sein, dass das Einbringen der Konkavität 57 und das Anpassen des Leiters 23 an die Außenkontur 43 des Prägestempels 32 möglichst ungehindert passiert. Die nach dem Anpassen des Leiters 23 und ggf. nach einem leichten radialen Wegebewegen des Prägestempels 35 wird der Prägekern 32 aus der Gesamtheit aller Leiter 23 und 26, die beispielsweise ringförmig um den Prägekern 32 angeordnet sind, herausgezogen und der Kommutator 13 eingesetzt. Es ergibt sich dann eine Anordnung, wie sie bereits in Figur 4 dargestellt ist. Die Zusammenhänge sind dabei genauso wie bereits zur Figur 4 beschrieben. Im Anschluss daran wird der Leiter 26 mit dem Leiter 23 per stoffschlüssiger Verbindung 29 mit diesem verbunden und der Leiter 23 per stoffschlüssiger Verbindung 28 mit einer Kommutatorlamelle 20 verbunden. Der Vorgang des Verbindens ist so, wie bereits zur Figur 5 beschrieben. Dementsprechend ist auch hier ein Verfahren zum Herstellen einer elektrisch leitfähigen und mechanisch festen Verbindung 28, 29 zwischen Leitern 23, 26, einer Rotorwicklung und einer Kommutatorlamelle 20 eines Kommutators 13 vorgesehen. Die Leiter 23 und 26 werden dabei derart angeordnet, dass einer der Leiter 23 zwischen dem anderen Leiter 26 und der Lamelle 20 angeordnet ist. Danach wird der Leiter 23 mit einem Bereich seiner Oberfläche mit der Lamelle 20 stoffschlüssig verbunden. Der Leiter 23, der mit der Lamelle 20 stoffschlüssig verbunden werden soll, wird zunächst an einen Prägekern 32 gepresst, wobei der Leiter 32 dabei derart umgeformt wird, dass dadurch der Bereich der Oberfläche zumindest an einen Abschnitt einer Außenkontur 43 des Prägekerns 32 angepasst wird. Danach wird der Prägekern 32 entfernt und durch den Kommutator 13 ersetzt. Dann wird der Leiter 23 mit der angepassten Oberfläche auf eine Lamelle 20 aufgesetzt und mit ihr stoffschlüssig befestigt. In einem Zwischenschritt erfolgt das Pressen an den Prägekern 32 mittels eines Prägestempels 35, wobei der Prägestempel 35 den Leiter 26 auf den Leiter 23 drückt, der dabei an die Kontur des Prägekerns 32 angepasst wird. Vorzugsweise wird dabei in den an den Prägekern 32 gedrückten Leiter 23 eine weitere Kontur 55 eingeprägt, die auf der Seite positioniert wird, die der Lamelle 20 abgewandt ist.

In Figur 8 ist ein erster Schritt eines dritten Ausführungsbeispiels dargestellt. Wie bereits bei den zuvor angegebenen Ausführungsbeispielen wird der Leiter 23 auf der Außenkontur 43 des Prägekerns 32 positioniert. Beiderseits des Leiters 23 können Führungsbacken 40, 41 einer Führungsvorrichtung 38 angeordnet sein, um ein seitliches Ausweichen des Leiters 23 zu vermeiden. Radial oberhalb des Leiters 23 und damit auf der Seite des Leiters 23, die der Außenkontur 43 des Prägekerns 32 abgewandt ist, wird ein Zwischenprägekern 61 positioniert. Auf den Zwischenprägekern 61 wiederum wird der Leiter 26 gesetzt, welcher radial außerhalb von einem Prägestempel 35 gegriffen wird. Der Leiter 23 ist damit zwischen dem Prägekern 32 und dem Zwischenprägekern 61 und der Leiter 26 zwischen dem Zwischenprägekern 61 und dem Prägestempel 35 angeordnet.

Der Zwischenprägekern hat vorzugsweise auf seiner dem Leiter 23 zugewandten Seite eine zylindrische Kontur 64. Auf der Seite des Zwischenprägekerns 61, die dem Leiter 23 abgewandt ist, hat dieser ebenfalls eine zylindrische Kontur 66. Beide zylindrischen Konturen 64 und 66 können den gleichen Radius aufweisen, der dem Radius des Leiters 26 - sofern dieser kreisförmig ist - entspricht.

Wird nun, wie in Figur 9 dargestellt, mittels des Prägestempels 35 in radialer Richtung eine Prägekraft auf den Leiter 26, den Zwischenprägekern 61 und den Leiter 23 sowie den Prägekern 32 aufgebracht, so passiert Folgendes: Der Leiter 23 wird auf seiner dem Prägekern 32 zugewandten Seite an dessen Außenkontur 43 angepasst. Auf der Außenseite des Leiters 23, die dem Prägekern 32 abgewandt ist, wird eine Kontur eingeprägt, die im Wesentlichen der zylindrischen Kontur 64 des Zwischenprägekerns 61 entspricht. Der Leiter 26 wird in die zylindrische Kontur 66 eingedrückt. Aufgrund der zuvor beschriebenen bevorzugten Eigenschaften der zylindrischen Kontur 64 wird dabei dem Leiter 23 eine zylindrische Kontur eingeprägt, die im Wesentlichen dem Radius des Leiters 26 entspricht.

Nach dem Herausziehen des Zwischenprägekerns 61, Figur 10, und dem Entfernen des Prägestempels 35 ergibt sich eine Anordnung, wie sie dort dargestellt ist. Nach dem Herausziehen des Prägekerns 32 und dem Einsetzen eines Kommutators 13 ergibt sich eine sehr ähnliche Darstellung wie in Figur 4 bereits gezeigt. Der Unterschied besteht darin, dass sich zwischen den Leitern 23 und 26 ein leichter Abstand einstellen wird, da der Zwischenprägekern 61 einen größeren Abstand zwischen beiden Leitern hervorrufen wird. Ausgehend von Figur 10 in der Situation, wie sie quasi sehr ähnlich analog zu Figur 4 entsteht, kann dann, wie bereits in Figur 5 dargestellt, die entsprechende Verbindung zwischen den Kommutatorlamellen und dem Leiter 23 sowie dem Leiter 23 und dem Leiter 26 hergestellt werden.

Auch dieses Ausführungsbeispiel zeigt ein Verfahren zum Herstellen einer elektrisch leitfähigen, mechanisch festen Verbindung zwischen Leitern 23 und 26 einer Rotorwicklung und einer Kommutatorlamelle 20 eines Kommutators 13. Die Leiter 23 und 26 werden derart angeordnet, dass einer der Leiter 23 zwischen dem anderen Leiter 26 und der Lamelle 20 angeordnet ist. Danach wird der eine Leiter 23 mit einem Bereich seiner Oberfläche mit der Lamelle 20 stoffschlüssig befestigt. Der Leiter 23, der mit der Lamelle 20 stoffschlüssig verbunden werden soll, wird zunächst an einen Prägekern 32 gepresst, wobei der Leiter 23 dabei umgeformt wird und danach der Bereich der Oberfläche zumindest an einen Abschnitt einer Außenkontur 43 des Prägekerns 32 angepasst wird. Danach wird der Prägekern entfernt und durch den Kommutator 13 ersetzt. Der Leiter 23 mit der angepassten Oberfläche wird auf eine Lamelle 20 aufgesetzt und mit ihr stoffschlüssig befestigt. Das Pressen an den Prägekern 32 erfolgt wiederum mittels eines Prägestempels 35, wobei der Prägestempel 35 den Leiter 26 zumindest mittelbar auf den Leiter 23 drückt, der an die Kontur des Prägekerns 32 angepasst wird. In den an den Prägekern 32 gedrückten Leiter 23 wird eine weitere Kontur eingeprägt, die auf der Seite positioniert wird, die der Lamelle 20 abgewandt ist. Zum Prägen der weiteren Kontur wird ein Zwischenprägekern 61 verwendet, der aus härterem Material als die Leiter 23 und 26 besteht, sodass der Zwischenprägekern 61 die weitere Kontur in den Leiter 23 eindrückt. Der Zwischenprägekern 61 ist auf der der Lamelle 20 zugewandten Seite konvex und auf der der Lamelle 20 abgewandten Seite konkav ausgebildet.

In allen Ausführungsbeispielen ist vorgesehen, dass die Leiter 23 und 26 übereinander angeordnet sind und zumindest einer der beiden Leiter - der Leiter 23 und ggf. beide Leiter - in Richtung zum Prägekern 32 bzw. Kommutator 13 geführt werden.

Wie in Figur 3a angedeutet ist vorgesehen, dass die übereinander angeordneten Leiter in einer Ausgangsposition auf einer radialen Position angeordnet sind, die einer Nutposition der Rotorwicklung entspricht. Alternativ kann auch vorgesehen sein, dass die übereinander angeordneten Leiter 23 und 26 in einer Ausgangsposition auf einer Position angeordnet sind, die zwischen einer Nutposition der Rotorwicklung und einer Position auf der Lamelle entspricht. Dementsprechend hätte in Abwandlung der Figur 3a die Oberlage nicht die Position unmittelbar unterhalb des Nutschlitzes 70, sondern radial weiter innen, d. h. näher zum Prägekern 32. Analog dazu wäre die Position des Leiters 23 auch nicht auf der Position, die unmittelbar dem Nutgrund der dort dargestellten Nut entspricht, sondern radial weiter innen, sodass der Nutgrund in der Seitenansicht den Leiterquerschnitt schneidet. Es ist vorgesehen, dass durch das Pressen an den Prägekern ein elektrischer Übergangswiderstand zwischen dem Leiter auf der Lamelle und der Lamelle erhöht wird. So kann beispielsweise die Anpassung des Leiters 23 an die Kontur des Prägekerns 32 so ausgeführt sein, dass nicht ein zylindrischer Abschnitt am Leiter 23 entsteht, der einer zylindrischen Kontur des Kommutators 13 entspricht, sondern es kann beispielsweise auch vorgesehen sein, dass die Kontur des Leiters 23 nur wenige Berührungspunkte mit der Kommutatorlamelle 20 aufweist. So kann das Anpassen der Außenoberfläche des Leiters 23 an den Prägekern 32 auch beispielsweise dazu führen, dass im Leiter 23 Leisten 75 entstehen, Figur 11. Beim Aufsetzen des Leiters 23 auf den Kommutator 13 bzw. die Kommutatorlamelle 20 ergibt sich dann ein deutlich sehr reduzierter Aufsitzquerschnitt, der zu einem höheren elektrischen Übergangswiderstand zwischen dem Leiter 23 auf der Lamelle 20 und der Lamelle 20 führt.

## Patentansprüche

1. Verfahren zum Herstellen einer elektrisch leitfähigen und mechanisch festen Verbindung (28, 29) zwischen den Leitern (23, 26) einer Rotorwicklung und einer Kommutatorlamelle eines Kommutators (13), wobei die Leiter (23, 26) derart angeordnet werden, dass einer der Leiter (23) zwischen dem anderen Leiter (26) und der Kommutatorlamelle (20) angeordnet ist, und danach der eine Leiter (23) mit einem Bereich seiner Oberfläche mit der Kommutatorlamelle (20) stoffschlüssig befestigt wird,
**dadurch gekennzeichnet, dass**
der eine Leiter (23), der mit der Kommutatorlamelle (20) stoffschlüssig verbunden werden soll, zunächst an einen Prägekern (32) gepresst wird, wobei der eine Leiter (23) dabei umgeformt wird und dadurch der Bereich seiner Oberfläche zumindest an einen Abschnitt einer Außenkontur (43) des Prägekerns (32) und damit einer Oberfläche des Kommutators (13) angepasst wird und danach der Prägekern (32) entfernt und durch den Kommutator (13) ersetzt wird und dann der eine Leiter (23) mit seiner angepassten Oberfläche auf eine Kommutatorlamelle aufgesetzt und mit ihr stoffschlüssig befestigt wird,
wobei das Pressen an den Prägekern (32) mittels eines Prägestempels (35) erfolgt, wobei der Prägestempel (35) den einen Leiter (23) auf der dem Prägekern (32) abgewandten Seite drückt und dort eine Kontur einprägt und wobei in die eingeprägte Kontur auf der dem Kommutator abgewandten Seite des einen Leiters (23) der andere Leiter (26) eingesetzt wird und danach der andere Leiter (26) mit dem einen Leiter (23) und der eine Leiter (23) mit der Kommutatorlamelle (20) stoffschlüssig verbunden werden.

2. Verfahren nach Anspruch 1, **dadurch gekennzeichnet, dass** die Leiter (23, 26) übereinander angeordnet sind und in einer Führungsvorrichtung (38) in Richtung zum Prägekern (32) geführt werden.

3. Verfahren nach Anspruch 1 oder 2, **dadurch gekennzeichnet, dass** die übereinander angeordneten Leiter (23, 26) in einer Ausgangsposition auf einer Position angeordnet sind, die einer Nutposition der Rotorwicklung entspricht.

4. Verfahren nach Anspruch 1 oder 2, **dadurch gekennzeichnet, dass** die übereinander angeordneten Leiter (23, 26) in einer Ausgangsposition auf einer Position angeordnet sind, die zwischen einer Nutposition der Rotorwicklung und einer Position auf der Lamelle entspricht.

5. Verfahren nach einem der vorstehenden Ansprüche, **dadurch gekennzeichnet, dass** durch das Pressen an den Prägekern (32) ein elektrischer Übergangswiderstand zwischen dem einen Leiter (23) auf der Kommutatorlamelle (20) und der Kommutatorlamelle (20) erhöht wird.

## Claims

1. Method for producing an electrically conductive and mechanically stable connection (28, 29) between the conductors (23, 26) of a rotor winding and a commutator lamella of a commutator (13), wherein the conductors (23, 26) are arranged in such a way that one of the conductors (23) is arranged between the other conductor (26) and the commutator lamella (20), and subsequently the one conductor (23) is fastened with a region of its surface to the commutator lamella (20) in a material-locking manner,
**characterised in that**
the one conductor (23), which is to be connected to the commutator lamella (20) in a material-locking manner, is first pressed onto an embossing core (32), wherein the one conductor (23) is thereby deformed and thereby the region of its surface is adapted at least to a portion of an outer contour (43) of the embossing core (32) and thus to a surface of the commutator (13), and thereafter the embossing core (32) is removed and replaced by the commutator (13), and then the one conductor (23) is placed on a commutator lamella with its adapted surface and fastened therewith in a material-locking manner,
the pressing on the embossing core (32) being effected by means of an embossing die (35), wherein the embossing die (35) presses the one conductor (23) on the side remote from the embossing core (32) and embosses a contour there, and wherein the other conductor (26) is inserted into the embossed contour on the side of the one conductor (23) remote from the commutator, and thereafter the other conductor (26) is connected to the one conductor (23) and the one conductor (23) to the commutator lamella (20) in a material-locking manner.

2. Method according to claim 1, **characterized in that** the conductors (23, 26) are arranged one above the other and are guided in a guiding device (38) in the direction towards the embossing core (32).

3. Method according to claim 1 or 2, **characterized in that** the conductors (23, 26) arranged one above the other are arranged in an initial position in a position which corresponds to a groove position of the rotor winding.

4. Method according to claim 1 or 2, **characterized in that** the conductors (23, 26) arranged one above the other are arranged in an initial position at a position corresponding between a groove position of the rotor winding and a position on the lamella.

5. Method according to any one of the preceding claims, **characterized in that** by pressing against the embossing core (32) an electrical transmission resistance between the one conductor (23) on the commutator lamella (20) and the commutator lamella (20) is increased.

## Revendications

1. Procédé pour établir une connexion électriquement conductrice et mécaniquement stable (28, 29) entre les conducteurs (23, 26) d'un enroulement de rotor et une lamelle de collecteur d'un collecteur (13), dans lequel les conducteurs (23, 26) sont disposés de telle sorte qu'un premier des conducteurs (23) est disposé entre le second conducteur (26) et la lamelle de collecteur (20), et une zone de la surface du premier conducteur (23) est ensuite fixée à la lamelle de collecteur (20) par liaison de matière, **caractérisé en ce que**
le premier conducteur (23) qui doit être assemblé à la lamelle de collecteur (20) par liaison de matière, est d'abord pressé sur un noyau d'estampage (32), le premier conducteur (23) étant mis en forme, et **en ce que** la région de sa surface est adaptée à au moins une partie d'un contour extérieur (43) du noyau d'estampage (32), et donc à une surface du collecteur (13), et le noyau d'estampage (32) est ensuite retiré et remplacé par le collecteur (13), puis le premier conducteur (23) est placé avec sa surface adaptée sur une lamelle de collecteur et est fixé à celle-ci par liaison de matière,
dans lequel la pression sur le noyau d'estampage (32) est exercée au moyen d'un poinçon d'estampage (35), dans lequel le poinçon d'estampage (35) presse le premier conducteur (23) sur le côté opposé au noyau d'estampage (32) et y empreint alors un contour, et dans lequel le second conducteur (26) est inséré dans le contour estampé du côté du premier conducteur (23) opposé au collecteur, et le second conducteur (26) est ensuite assemblé au premier conducteur (23) par liaison de matière et le premier conducteur (23) est assemblé à la lamelle de collecteur (20) par liaison de matière.

2. Procédé selon la revendication 1, **caractérisé en ce que** les conducteurs (23, 26) sont disposés l'un au-dessus de l'autre et sont guidés dans un dispositif de guidage (38) en direction du noyau d'estampage (32).

3. Procédé selon la revendication 1 ou 2, **caractérisé en ce que** les conducteurs (23, 26) agencés l'un au-dessus de l'autre dans une position initiale sont disposés dans une position qui correspond à une position de rainure de l'enroulement de rotor.

4. Procédé selon la revendication 1 ou 2, **caractérisé en ce que** les conducteurs (23, 26) agencés l'un au-dessus de l'autre dans une position initiale sont disposés dans une position qui correspond entre une position de rainure de l'enroulement de rotor et une position sur la lamelle.

5. Procédé selon l'une des revendications précédentes, **caractérisé en ce qu'**une résistance de contact électrique entre le premier conducteur (23) sur la lamelle de collecteur (20) et la lamelle de collecteur (20) est augmentée en exerçant une pression sur le noyau d'estampage (32).
